# EUROPÄISCHE PATENTSCHRIFT

(11) **EP 0 384 234 B1**
(45) Veröffentlichungstag und Bekanntmachung des Hinweises auf die Patenterteilung: **15.09.1993**
(21) Anmeldenummer: 90102533.8
(22) Anmeldetag: 09.02.1990
(51) Int. Cl.: D01D 5/40

(54) **Verfahren zur Herstellung von Fibrillen aus offenzelligen Schäumen**
Process for producing fibrils from open pore foams
Procédé pour la fabrication de fibrilles à partir de mousses à alvéoles ouverts

(30) Priorität: 18.02.1989 DE 3905009
(43) Veröffentlichungstag der Anmeldung: 29.08.1990
(73) Patentinhaber: BASF Aktiengesellschaft, 67063 Ludwigshafen (DE)
(72) Erfinder: Krueckau, Fritz Ernst, D-6719 Battenberg (DE); Stoehr, Dieter, D-6718 Gruenstadt (DE)

(56) Entgegenhaltungen:
- EP-A- 0 071 084
- EP-A- 0 071 086
- CH-B- 525 300
- DE-A- 1 660 634
- DE-A- 2 720 701

## Beschreibung

Die Erfindung betrifft ein Verfahren zur Herstellung von Fibrillen aus offenzelligen Schäumen, wie beispielsweise Melaminharz-Schaumstoffen, Polyurethan-Schaumstoffen oder Phenolharz-Schaumstoffen.

Aufgrund der Stoffeigenschaften solcher Schäume, beispielsweise des Melaminharz-Schaumstoffes, - ®Basotect - und der geometrischen Form von Fibrillen eignen sich Fibrillen aus Melaminharz-Schaumstoff für die Herstellung von Vliesen, Filzen, Kupplungsbelägen, Bremsbelägen, Dichtungen aller Art, etc.

In der Vergangenheit wurde versucht, diese Fibrillen nach bekannten Verfahren herzustellen, nämlich durch Fällen von Lösungen oder thermoplastischen Schmelzen in ein Flüssigkeitsbad oder in ein Gas. Des weiteren wurde versucht, die im Melaminharz-Schaumstoff vorhandenen Zellstege mechanisch mittels handelsüblicher Trockenmühlen aufzutrennen und diese als verästelte, fibrillenartige Fasern zu separieren.

Mit keinem der aufgezeigten Verfahrensschritte konnten Fibrillen hergestellt werden, die sich zur Herstellung der oben aufgeführten Artikel eigneten.

Es stellte sich daher die Aufgabe, ein Verfahren zur Herstellung von Fibrillen aus offenzelligen Schäumen zu entwickeln, wobei sich diese Fibrillen zur Herstellung von Vliesen, Filzen, Kupplungsbelägen, Bremsbelägen, Dichtungen aller Art, etc. eignen sollten.

Diese Aufgabe wird erfindungsgemäß dadurch gelöst, daß diese Schäume vorzerkleinert und anschließend mittels handelsüblicher Geräte in Wasser oder anderen Flüssigkeiten einer intensiven Scherbeanspruchung ausgesetzt werden.

Als Flüssigkeiten werden insbesondere organische Lösungsmittel eingesetzt.

Hierzu werden beispielsweise sogenannte Aufschlußgeräte, wie Ultra-Turrax®, Ultra-Turrax-Inline® oder Gorator® verwendet.

Über diesen Verfahrensweg konnten verästelte, voneinander unabhängige Fibrillen hergestellt werden, die die Eigenschaft haben, sowohl im trockenen als auch im nassen Zustand Vliese zu bilden.

Eine Optimierung der Fibrillen, zugeschnitten auf die einzelnen Anwendungsgebiete kann durch Änderung dar Parameter wie Schergeometrie, Scherintensität, Stoffdichte, Aufschlußzeit bzw. durch Zugabe von Tensiden oder anderen Zusatzstoffen vorgenommen werden.

## Patentansprüche

1. Verfahren zur Herstellung von Fibrillen aus offenzelligen Schäumen, wie beispielsweise Melaminharz-Schaumstoffen,
Polyurethan-Schaumstoffen oder Phenolharz-Schaumstoffen, dadurch gekennzeichnet, daß diese Schäume vorzerkleinert und anschließend mittels handelsüblicher Geräte in Wasser oder anderen Flüssigkeiten einer intensiven Scherbeanspruchung ausgesetzt werden.

2. Verfahren nach Anspruch 1, dadurch gekennzeichnet, daß als Flüssigkeiten organische Lösungsmittel eingesetzt werden.

## Claims

1. A process for producing fibrils from open-celled foams, for example melamine resin foams, polyurethane foams or phenolic resin foams, which comprises precomminuting these foams and then exposing the precomminuted foams to intensive shearing in water or other liquids using commercially available apparatus.

2. A process as claimed in claim 1, wherein the liquids used are organic solvents.

## Revendications

1. Procédé pour fabriquer des fibrilles à partir de produits alvéolaires à alvéoles ouvertes comme, par exemple, les matériaux alvéolaires à base de résines de mélamine, les matériaux alvéolaires à base de résines polyuréthane ou les matériaux alvéolaires à base de résines phénoliques, caractérisé en ce que l'on broie tout d'abord ces produits alvéolaires pour les soumettre immédiatement après à une contrainte de cisaillement intense, dans de l'eau ou dans d'autres liquides, en utilisant pour ce faire des appareils que l'on peut facilement se procurer dans le commerce.

2. Procédé selon la revendication 1, caractérisé en ce que l'on utilise comme liquide des solvants organiques.
